# EUROPÄISCHE PATENTSCHRIFT

(11) **EP 2 746 127 B1**
(45) Veröffentlichungstag und Bekanntmachung des Hinweises auf die Patenterteilung: **17.07.2019**
(21) Anmeldenummer: 13195847.2
(22) Anmeldetag: 05.12.2013
(51) Int. Cl.: B61D 17/00, B61D 17/12, B61D 17/14

(54) **Dach eines Schienenfahrzeugs**
Roof of a rail vehicle
Toit d'un véhicule ferroviaire

(30) Priorität: 19.12.2012 DE 102012223813
(43) Veröffentlichungstag der Anmeldung: 25.06.2014
(73) Patentinhaber: Siemens Mobility GmbH, 81739 München (DE)
(72) Erfinder: Baumann, Stefan, 86609 Donauwörth (DE); Bohrer, Markus, 90461 Nürnberg (DE)

(56) Entgegenhaltungen:
- DE-B- 1 202 815
- US-A- 2 167 396
- US-A- 2 953 996
- US-A- 3 823 518
- US-A1- 2012 193 493
- US-B1- 6 336 411

## Beschreibung

Die Erfindung betrifft ein Schienenfahrzeug mit Geräten auf dem Dach des Schienenfahrzeugs.

Auf dem Dach eines Schienenfahrzeugs des Personennahverkehrs, wie beispielsweise auf dem Combino der Siemens AG, sind Geräte und Komponenten, meist in Containern, angeordnet, welche auf dem Dach angeschweißt sind. Das Dach ist im Wesentlichen eben ausgebildet. Zur Steigerung der Tragfähigkeit des Dachs ist eine Längs- oder Querverrippung vorgesehen.

Das US-Patent US 6 336 411 B1 zeigt ein selbsttragendes Dach eines Güterwagens mit quer verlaufenden Sicken. Die US-Offenlegungsschrift US 2012/0193493 A1 offenbart eine Konsole zur Befestigung eines Anlagengehäuses auf dem Dach eines Schienenfahrzeugs. Die Druckschrift US 2953996 A lehrt ein Schienenfahrzeug mit einem gewölbten Dach mit nach außen gewölbten Sicken auf denen Sättel zur Befestigung von Trittbrettern angeordnet sind.

Der Erfindung liegt die Aufgabe zugrunde, ein Baukasten mit möglichst wenigen unterschiedlichen Baugruppen für ein Schienenfahrzeug anzugeben, welches nach Kundenwunsch einfach und kostengünstig herstellbar ist.

Gelöst wird die Aufgabe durch den Gegenstand der unabhängigen Patentansprüche 1 und 9. Weiterbildungen und Ausgestaltungen der Erfindung finden sich in den Merkmalen der entsprechenden abhängigen Patentansprüche wieder.

Ein erfindungsgemäßes Schienenfahrzeug des Personen-, insbesondere des Personennahverkehrs, umfasst ein Dach, welches Sicken zur Versteifung des Dachs aufweist, auf welchen Sicken Schienen zur frei positionierbaren Befestigung von Geräten angeordnet sind. Geräte, wie z.B. Klimageräte oder Stromrichter, sind meist von Containern umschlossen, welche dann ihrerseits an den Schienen befestigt sind. Der Begriff Geräte umfasst hier sowohl die Container, als auch passive Komponenten. Die Geräte weisen zu den Schienen komplementäre Befestigungselemente auf, um sie auf den Schienen zu befestigen.

Die Schienen sind mit den Sicken verschweißt oder angeschraubt, angenietet oder angeklebt. Weitere, alternative Befestigungsmöglichkeiten sollen hier nicht ausgeschlossen werden. Bei den Schienen handelt es sich um Schienen mit einem C-förmigen Querschnitt, sogenannte C-Schienen. Diese sind insbesondere so auf den Sicken angeordnet, dass die jeweilige Öffnung des C nach außen, also von der Sicke weg, insbesondere vertikal nach oben weist.

Durch die auf den Sicken des Dachs angeordneten Schienen lassen sich verschiedene Geräte auf unterschiedlichen Positionen auf dem Dach montieren. Dadurch lassen sich bei der Montage der Geräte enorme Kostenvorteile erzielen.

Dazu weisen, insbesondere kleinere, Geräte Trageelemente auf, welche im Wesentlichen senkrecht zu den Sicken ausgerichtet sind und welche sich zumindest über zwei Sicken erstrecken. Sind die Geräte schmaler als der Abstand zweier benachbarter Sicken zueinander, überbrücken die Trageelemente den Abstand zu den Schienen. Die Tragelemente weisen entsprechend die Befestigungselemente zur Befestigung der Geräte an den Schienen auf.

Die Geräte weisen insbesondere ein Gewicht auf, welches ein vorgegebenes Maß nicht übersteigt. Dieses Maß beträgt beispielsweise 400 kg, insbesondere jedoch höchstens 250 kg. Dieser Belastung entsprechend sind die Schienen und Sicken auszulegen.

Die Abstände von Rändern der Sicke in der Ebene des Dachs zueinander und quer zur Sicke, sowie die Abstände von einer Spitze der Sicke bis zu ihren Rändern und die Dicken des Blechs, aus welchem die Sicken ausgeformt sind, und deren Werkstoffe sind entsprechend ausgewählt.

Dazu weisen die Sicken beispielsweise die Form einer einfach gekrümmten Schale auf, insbesondere mit einer im Querschnitt durch die Sicken stetigen Kontur. Ein trapezförmiger Querschnitt der Sicken bietet den Vorteil einer einfachen Befestigungsmöglichkeit für die Schienen. Angenähert kann die Querschnittsform der Sicken einen Halbkreis bilden, welcher einen entsprechenden Radius aufweist.

Die Sicken sind beispielsweise nach außen gewölbt, also von einem Innenraum des Schienenfahrzeugs zur Aufnahme von Personen, insbesondere Fahrgästen, wegweisend.

Sie verlaufen insbesondere parallel zueinander und weiterbildungsgemäß senkrecht oder parallel zu einer Längsachse des Schienenfahrzeugs.

Das Dach ist hermetisch dicht. Die Sicken sind daher mit dem übrigen Dach hermetisch verschlossen. Sie weisen beispielsweise stirnseitig, also an ihren Rändern im Längsschnitt eine stetige Kontur auf.

Verlaufen die Sicken nun senkrecht oder parallel zu einer Längsachse des Schienenfahrzeugs, erstrecken sie sich insbesondere nicht bis an die Ränder des Dachs oder sie sind unterbrochen.

Entsprechend weisen zwei Befestigungselemente der Geräte einen Abstand auf, welcher abhängig ist von, insbesondere gleich ist, dem Abstand zweier Schienen.

Durch einen ausschließlichen Verlauf der Sicken parallel zueinander, bilden sie Kanäle zum Abfluss von Wasser.

Weitergebildet ist das Dach zwischen zwei benachbarten Sicken frei von einem Kragen, welcher sich durchgängig zwischen den Sicken erstreckt und dadurch einen Abfluss von Wasser behindert. Ein sich durchgängig zwischen den Sicken erstreckender Kragen ist ununterbrochen. Unterbrochene Kragen bieten hingegen die Möglichkeit des Abflusses von Wasser durch ihren Durchbruch.

Das Dach umfasst weiterbildungsgemäß ein ansonsten ebenes Blech, wobei die Sicken mit dem Dach fügestellenfrei verbunden sind. Insbesondere sind das ansonsten ebene Dach und die Sicken monolithisch ausgebildet. Beispielsweise sind die Sicken mittels eines Umformverfahrens, beispielsweise Tiefziehen, aus einem, insbesondere eben ausgestaltetem, Blech ausgeformt.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
Fig. 1 zeigt perspektivisch ein Dach eines erfindungsgemäßen Schienenfahrzeugs,
Fig. 2 zeigt ein weiteres Dach in der Draufsicht.

In Fig. 1 ist ein Dach eines erfindungsgemäßen Schienenfahrzeugs perspektivisch dargestellt. Das Dach besteht aus einem ansonsten im Wesentlichen ebenen Blech 3, aus welchem Sicken 1 ausgeformt sind. Die Sicken 1 sind dabei nach außen gewölbt. Hier erstrecken sie sich orthogonal zu einer nicht eingezeichneten Längsachse des Schienenfahrzeugs. Auf den Sicken 1 sind Schienen 2 angeordnet. Sie weisen einen C-förmigen Querschnitt auf, wobei sie vertikal nach oben geöffnet sind. Die Schienen 2 und die Sicken 1 sind zueinander parallel ausgerichtet.

Die Sicken 1 weisen in diesem Ausführungsbeispiel einen trapezförmigen Querschnitt auf, wobei die Basis des Trapezes offen ist. Sie liegt in der Ebene des ansonsten im Wesentlichen ebenen Blechs 3. Auf der nach außen weisenden, zur Basis parallelen Grundseite sind die Schienen 2 befestigt, auf welchen sich die C-Schienen einfach und sicher ausrichten und montieren lassen und welche hier die Spitzen der Sicken 1 bilden. Die Spitzen sind allgemein die höchsten Erhebungen der Sicken in vertikaler Richtung des Schienenfahrzeugs zur Ebene des Dachs, insbesondere zum ansonsten im Wesentlichen eben ausgebildeten Blech 3.

Die unteren Ränder der Sicken werden hier gebildet aus den Schnittkanten der Schenkel der trapezförmigen Sicken 1 mit deren Basen und liegen in der Ebene des ansonsten im Wesentlichen ebenen Blechs 3, welches hier das übrige Dach bildet.

In der veranschaulichten Ausgestaltung sind die Sicken 1 seitlich offen. Vorteilhaft sind die Sicken 1 öffnungsfrei und somit rundum geschlossen. Ihre Ränder bilden, in eine Ebene projiziert, eine geschlossene geometrische Form. Dadurch ist die Stabilität des Dachs quer zur Sicke 1 erhöht, und ein zusätzlicher Arbeitsschritt, beispielsweise ein Verschweißen der Enden mit Kappen, ist entfallen.

Geräte, die auf den Schienen 2 befestigt werden sind, der Übersichtlichkeit wegen, nicht dargestellt. Der Abstand zweier benachbarter Schienen 2 ist gleich dem Abstand zweier benachbarter Befestigungselemente, welche z.B. an Tragelementen angeordnet sind, an welchen ihrerseits die Geräte in Containern befestigt sind.

In Fig. 2 ist eine Draufsicht auf ein Dach eines erfindungsgemäßen Schienenfahrzeugs skizziert. Die Sicken 1 verlaufen hier parallel zu einer Längsachse des Schienenfahrzeugs. Ein Kragen 4 dichtet einen Durchbruch 5 durch das Dach ab, wobei der Kragen 4 nicht durchgängig zwischen zwei Sicken 1 verläuft, wodurch Wasser zwischen den Sicken 1 abfließen kann. Würde sich der Kragen 4 zwischen den Sicken 1 ununterbrochen erstrecken, würde eine Barriere gebildet, an welcher sich Wasser stauen könnte.

## Patentansprüche

1. Schienenfahrzeug mit einem Dach,
**dadurch gekennzeichnet, dass**
das Dach Sicken (1) aufweist, auf welchen Schienen (2) mit einem C-förmigen Querschnitt zur frei positionierbaren Befestigung von Geräten angeordnet sind.

2. Schienenfahrzeug nach Anspruch 1,
**dadurch gekennzeichnet, dass**
die Schienen (2) an die Sicken (1) angeschweißt sind.

3. Schienenfahrzeug nach einem der Ansprüche 1 oder 2,
**dadurch gekennzeichnet, dass**
die Sicken (1) nach außen gewölbt sind.

4. Schienenfahrzeug nach einem der Ansprüche 1 bis 3,
**dadurch gekennzeichnet, dass**
die Sicken (1) insbesondere parallel zueinander und parallel oder orthogonal zu einer Längsachse des Schienenfahrzeugs verlaufen.

5. Schienenfahrzeug nach einem der Ansprüche 1 bis 4,
**dadurch gekennzeichnet, dass**
zwei benachbarte Sicken (1) frei von einem, einen Abfluss von Wasser behindernden, sich zwischen den Sicken erstreckenden, Kragen sind.

6. Schienenfahrzeug nach einem der Ansprüche 1 bis 5,
**dadurch gekennzeichnet, dass**
das Dach ein ansonsten ebenes Blech (3) umfasst, wobei die Sicken (1) mit dem Dach fügestellenfrei verbunden sind.

7. Schienenfahrzeug nach einem der Ansprüche 1 bis 6,
**dadurch gekennzeichnet, dass**
die Sicken (1) mittels eines Umformverfahrens aus einem Blech ausgeformt sind.

8. Schienenfahrzeug nach einem der Ansprüche 1 bis 7,
**dadurch gekennzeichnet, dass**
die Geräte Befestigungselemente aufweisen, mit einem Abstand zwischen zwei Befestigungselementen, welcher gleich ist dem Abstand zweier Schienen (2).

9. Verfahren zur Herstellung eines Dachs eines Schienenfahrzeugs nach einem der Ansprüche 1 bis 8, **gekennzeichnet durch** folgende Verfahrensschritte:
- Ausformen von Sicken aus einem ebenen Blech;
- Anschweißen von Schienen mit C-förmigen Querschnitten an die Sicken zur frei positionierbaren Befestigung von Geräten.

## Claims

1. Rail vehicle having a roof,
**characterised in that**
the roof has beads (1), on which are arranged rails (2) having a C-shaped cross-section for the freely positionable fastening of devices.

2. Rail vehicle according to claim 1,
**characterised in that**
the rails (2) are welded to the beads (1).

3. Rail vehicle according to one of claims 1 or 2,
**characterised in that**
the beads (1) are curved outwards.

4. Rail vehicle according to one of claims 1 to 3,
**characterised in that**
the beads (1) run in particular parallel to each other and parallel or orthogonal to a longitudinal axis of the rail vehicle.

5. Rail vehicle according to one of claims 1 to 4,
**characterised in that**
two adjacent beads (1) are disengaged from a collar extending between the beads and obstructing a drainage of water.

6. Rail vehicle according to one of claims 1 to 5,
**characterised in that**
the roof comprises an otherwise flat metal sheet (3), wherein the beads (1) are connected without joints to the roof.

7. Rail vehicle according to one of claims 1 to 6,
**characterised in that**
the beads (1) are formed from a metal sheet by means of a forming process.

8. Rail vehicle according to one of claims 1 to 7,
**characterised in that**
the devices have fastening elements, with a distance between two fastening elements which is equal to the distance between two rails (2).

9. Method for manufacturing a roof of a rail vehicle according to one of claims 1 to 8,
**characterised by** the following method steps:
- forming beads from a flat metal sheet;
- welding rails with C-shaped cross-sections to the beads for the freely positionable fastening of devices.

## Revendications

1. Véhicule ferroviaire ayant un toit,
**caractérisé en ce que**
le toit a des nervures (1) sur lesquelles des rails (2) de section transversale en forme de C sont montés pour la fixation d'appareils avec possibilité de les mettre librement en position.

2. Véhicule ferroviaire suivant la revendication 1,
**caractérisé en ce que**
les rails (2) sont soudés aux nervures (1).

3. Véhicule ferroviaire suivant l'une des revendications 1 ou 2,
**caractérisé en ce que**
les nervures (1) sont cintrées vers l'extérieur.

4. Véhicule ferroviaire suivant l'une des revendications 1 à 3,
**caractérisé en ce que**
les nervures (1) sont notamment parallèles entre elles et s'étendent parallèlement ou orthogonalement à un axe longitudinal du véhicule ferroviaire.

5. Véhicule ferroviaire suivant l'une des revendications 1 à 4,
**caractérisé en ce que**
deux nervures (1) voisines sont sans collet, empêchant l'eau de s'évacuer et s'étendant entre les nervures.

6. Véhicule ferroviaire suivant l'une des revendications 1 à 5,
**caractérisé en ce que**
le toit comprend une tôle (3) sinon plane, les nervures étant assemblées au toit sans point de joint.

7. Véhicule ferroviaire suivant l'une des revendications 1 à 6,
**caractérisé en ce que**
les nervures (1) sont formées d'une tôle au moyen d'un procédé de déformation.

8. Véhicule ferroviaire suivant l'une des revendications 1 à 7,
**caractérisé en ce que**
les appareils ont des éléments de fixation, en ayant une distance entre deux éléments de fixation, qui est égale à la distance entre deux rails (2).

9. Procédé de fabrication d'un toit d'un véhicule ferroviaire suivant l'une des revendications 1 à 8,
**caractérisé par** les stades de procédé suivants :
- formation de nervures dans une tôle plane ;
- soudage de rails de section transversale en forme de C sur les nervures pour la fixation d'appareils avec possibilité de les mettre librement en position.
